# EUROPÄISCHE PATENTSCHRIFT

(11) **EP 3 230 973 B1**
(45) Veröffentlichungstag und Bekanntmachung des Hinweises auf die Patenterteilung: **04.07.2018**
(21) Anmeldenummer: 15808388.1
(22) Anmeldetag: 10.12.2015
(51) Int. Cl.: G09F 3/20

(54) **HALTERUNG FÜR EIN ANZEIGEELEMENT**
MOUNT FOR A DISPLAY ELEMENT
SUPPORT POUR UN ÉLÉMENT D'AFFICHAGE

(30) Priorität: 10.12.2014 AT 5018914 U
(43) Veröffentlichungstag der Anmeldung: 18.10.2017
(73) Patentinhaber: Grasmann, Josef, 3242 Texing (AT)
(72) Erfinder: Grasmann, Josef, 3242 Texing (AT)
(74) Vertreter: KLIMENT & HENHAPEL
(86) Internationale Anmeldenummer: PCT/EP2015/079300
(87) Internationale Veröffentlichungsnummer: WO 2016/092033

(56) Entgegenhaltungen:
- EP-A2- 0 486 460
- WO-A1-97/50069
- DE-U1- 9 217 648
- GB-A- 2 110 453
- US-A1- 2002 178 630

## Beschreibung

### GEBIET DER ERFINDUNG

Die vorliegende Erfindung betrifft eine Halterung für ein Anzeigeelement, die Halterung umfassend einen Basisteil mit einer Stirnseite, mindestens ein Wandelement, das von der Stirnseite absteht, und mindestens ein Rahmenelement, das an das mindestens eine Wandelement anschließt und von diesem zumindest abschnittsweise mit mindestens einem vorspringenden Teil absteht, die Halterung weiters umfassend mindestens einen Spalt, welcher durch die Stirnseite des Basisteils, das mindestens eine Wandelement und den mindestens einen vorspringenden Teil ausgebildet ist und in welchen das Anzeigeelement einschiebbar ist, um das Anzeigeelement in eine Halteposition überzuführen, in welcher das Anzeigeelement in der Halterung gehalten ist.

Weiters betrifft die vorliegende Erfindung die Verwendung einer erfindungsgemäßen Halterung.

### STAND DER TECHNIK

Zur Anzeige verschiedenster Informationen betreffend einen Gegenstand wird üblicherweise mindestens ein Anzeigeelement, z.B. in Form eines Blatts Papier, einer Karte oder eines Schilds, verwendet. Dieses Anzeigeelement soll in der Nähe des Gegenstands angeordnet bzw. gehalten sein. Ein typisches Anwendungsbeispiel wären Informationen betreffend eine zum Verkauf angebotene Ware, wie z.B. deren Zusammensetzung und/oder deren Preis. Da sich diese Informationen, z.B. der Preis der Ware oder die Ware selbst, immer wieder ändern können, ist es wichtig, die entsprechende Information auf einfache Art und Weise aktualisieren zu können, beispielswiese indem veraltete Anzeigeelemente gegen aktualisierte Anzeigeelemente ausgetauscht werden.

Aus dem Stand der Technik sind hierzu Halterungen für Anzeigeelemente bekannt, die einen Basiskörper und einen Rahmen aufweisen, sodass das jeweilige Anzeigeelement, vorzugsweise ein Blatt Papier oder eine Karte, in einen Spalt zwischen Basiskörper und Rahmen geschoben werden kann. Das Anzeigeelement wird dabei in der Halterung im Wesentlichen durch die Schwerkraft gehalten. Entsprechend sind die Möglichkeiten zur Anordnung dieser Halterungen beschränkt, da der Spalt im Wesentlichen nur nach oben hin offen sein darf, da sonst die Gefahr besteht, dass das Anzeigeelement aus dem Spalt einfach heraus fällt.

Weiters sind bekannte Halterungen sehr kompliziert, aus mehreren Teilen aufgebaut, wobei typischerweise zumindest der Basiskörper und der Rahmen separate Teile der Halterung sind. Darüberhinaus kann noch ein weiterer separater Teil vorgesehen sein, mit dem die Halterung an einem Träger befestigt werden kann, wobei der Träger zur Montage an einem vorzugsweise plattenförmigen Gegenstand, insbesondere zur Montage an einem Regalboden dient. Insgesamt ergibt dies eine äußerst umständliche Prozedur umfassend ein relativ kompliziertes Zusammensetzen der einzelnen Teile, um letztlich eine am Träger befestigte Halterung zu erhalten, in welcher das Anzeigeelement gehalten werden kann.

Schließlich erfordert die Herstellung der vielen separaten Teile einen erhöhten Herstellungsaufwand, was mit entsprechend hohen Herstellungskosten und Kosten für den Abnehmer verbunden ist. Das Dokument WO97/50069A ist als nächstliegender Stand der Technik angesehen.

### AUFGABE DER ERFINDUNG

Es ist Aufgabe der vorliegenden Erfindung eine Halterung für ein Anzeigeelement zur Verfügung zu stellen, die die oben geschilderten Nachteile vermeidet. Insbesondere soll ein sicheres Halten des Anzeigeelements in der erfindungsgemäßen Halterung bei beliebiger Orientierung der Halterung gewährleistet werden. Darüberhinaus soll die Halterung einfach im Aufbau und kostengünstig herstellbar sein.

### DARSTELLUNG DER ERFINDUNG

Kern der vorliegenden Erfindung ist es, ein Rückhalteelement vorzusehen, das sicherstellt, dass das Anzeigeelement unabhängig von der Orientierung der Halterung sicher in dieser gehalten wird. Nur wenn das Rückhalteelement bewusst aus einer Sperrposition in eine Freigabeposition gebracht wird, kann das Anzeigeelement in die Halterung eingeführt bzw. aus dieser entfernt werden. Daher ist es bei einer Halterung für ein Anzeigeelement, die Halterung umfassend einen Basisteil mit einer Stirnseite, mindestens ein Wandelement, das von der Stirnseite absteht, und mindestens ein Rahmenelement, das an das mindestens eine Wandelement anschließt und von diesem zumindest abschnittsweise mit mindestens einem vorspringenden Teil absteht, die Halterung weiters umfassend mindestens einen Spalt, welcher durch die Stirnseite des Basisteils, das mindestens eine Wandelement und den mindestens einen vorspringenden Teil ausgebildet ist und in welchen das Anzeigeelement von einer vierten Seite einer Umfangslinie der Stirnseite her einschiebbar ist, um das Anzeigeelement in eine Halteposition überzuführen, in welcher das Anzeigeelement in der Halterung gehalten ist, erfindungsgemäß vorgesehen, dass mindestens ein Rückhalteelement vorgesehen ist, welches mit dem mindestens einen Wandelement und/oder dem mindestens einen Rahmenelement verbunden und zwischen einer Sperrposition und einer Freigabeposition hin und her bewegbar ist, wobei in der Freigabeposition eine parallel zur vierten Seite der Umfangslinie der Stirnseite verlaufende Öffnung zwischen dem Basisteil und dem mindestens einen Rückhalteelement ausgebildet ist, durch die das Anzeigeelement in zumindest einen Abschnitt des mindestens einen Spalts hinein und aus dem zumindest einen Abschnitt des mindestens einen Spalts heraus schiebbar ist, um in die oder aus der Halteposition geführt zu werden, und wobei in der Sperrposition das mindestens eine Rückhalteelement die Öffnung zumindest abschnittsweise ausfüllt, um ein Schieben des Anzeigeelements durch die Öffnung zu blockieren und wobei sich das Rückhalteelement entlang der vierten Seite zwischen zwei einander gegenüberliegenden Abschnitten des vorspringenden Teils des Rahmenelementes erstreckt und diese Abschnitte miteinander verbindet.

Somit definieren die Stirnseite des Basisteils, das mindestens eine Wandelement, und der mindestens eine vorspringende Teil des Rahmenelementes den Spalt, in welchen das Anzeigeelement über die Öffnung einschiebbar ist. Dabei verläuft die Öffnung entlang der vierten Seite der Umfangslinie der Stirnseite, während das zumindest eine Wandelement entlang einer normal auf die vierte Seite stehenden ersten Seite, einer parallel zur vierten Seite verlaufenden zweiten Seite, sowie entlang einer der ersten Seite gegenüberliegenden dritten Seite der Umfangslinie der Stirnseite verläuft.

Das Rahmenelement schließt zumindest im Bereich der ersten und dritten Seite der Umfangslinie der Stirnseite in jeweils einem dem Betrachter des Anzeigeelementes in einer Betriebsposition der Halterung zugewandten Endabschnitt des Wandelementes an das Wandelement an und steht mit seinem zumindest einen vorspringenden Teil in eine normal auf das Wandelement stehende Richtung von dem Wandelement ab. Somit existieren zumindest zwei einander gegenüberliegende Abschnitte des vorspringenden Teils des Rahmenelementes, von denen einer parallel zur ersten Seite und der andere parallel zur zweiten Seite der Umfangslinie der Stirnseite verlaufend angeordnet ist.

Diese Anordnung gewährleistet bereits, dass das über die Öffnung in den Spalt eingeschobene und in die Halteposition übergeführte Anzeigeelement gegen Herausrutschen aus dem Spalt in jene drei Richtungen, die normal auf das entlang der ersten, zweiten und dritten Seite verlaufende Wandelement stehen, gesichert ist. Wahlweise kann es jedoch ohne Beeinträchtigung der Allgemeinheit vorgesehen sein, dass das Rahmenelement auch im Bereich der zweiten Seite der Umfangslinie der Stirnseite in einem dem Betrachter des Anzeigeelementes in der Betriebsposition der Halterung zugewandten Endabschnitt des Wandelementes an das Wandelement anschließt und mit seinem zumindest einen vorspringenden Teil in eine normal auf das Wandelement stehende Richtung von dem Wandelement absteht.

Um auch noch ein Herausrutschen des Anzeigeelementes aus dem Spalt über die Öffnung zu verhindern, kann das entlang der vierten Seite der Umfangslinie der Stirnseite verlaufende und die einander gegenüberliegenden Abschnitte des vorspringenden Teils des Rahmenelementes verbindende Rückhalteelement aus seiner Freigabeposition in die Sperrposition gebracht werden, in welcher Sperrposition es das Herausrutschen des Anzeigeelementes durch die Öffnung blockiert.

Das bedeutet, dass durch die Freigabeposition die Öffnung definiert wird bzw. ist. Hinsichtlich der Sperrposition bzw. dem Blockieren ist zu bemerken, dass das Rückhalteelement in der Sperrposition auch nur soweit in der Öffnung angeordnet sein kann bzw. die Öffnung nur soweit ausfüllen kann, dass sich das Anzeigeelement zwar zumindest abschnittsweise zwischen Rückhalteelement und Basisteil befindet, aber dabei zwischen Rückhalteelement und Basisteil eingeklemmt ist, was einem Schieben entgegenwirkt. Schließlich sei festgehalten, dass das Rückhalteelement auch Teil des mindestens einen Rahmenelements oder des mindestens einen Wandelements sein kann, wodurch die Verbindung zwischen Rückhalteelement und Rahmenelement bzw. Wandelement realisiert sein kann.

Das Anzeigeelement kann ein Blatt, vorzugsweise aus Papier oder Metall, sein. D.h. das Anzeigeelement kann auch eine Karte bzw. ein steifes Blatt Papier sein oder ein Schild. Am Anzeigeelement sind Informationen für den Benutzer sichtbar angebracht, z.B. aufgedruckt, wobei es sich insbesondere um Zahlen, Buchstaben und/oder sonstige Symbole handeln kann. Vorzugsweise wird das Anzeigeelement mit einem Randbereich in den Spalt eingeschoben.

Um automatisch sicherzustellen, dass sich das Rückhalteelement grundsätzlich immer in der Sperrposition befindet, wenn dies vom Benutzer nicht explizit anders gewünscht ist, ist es bei einer bevorzugten Ausführungsform der erfindungsgemäßen Halterung vorgesehen, dass das Rückhalteelement elastisch ausgeführt und vorgespannt ist, um selbsttätig von der Freigabeposition in die Sperrposition zu wechseln. Insbesondere wechselt das Rückhalteelement selbsttätig von der Freigabe- in die Sperrposition, wenn sich weder das Anzeigeelement noch sonst ein Gegenstand in der Öffnung befindet, und verschließt somit die Öffnung zumindest abschnittsweise.

Vorzugsweise ist das Rückhalteelement so ausgelegt, dass der Benutzer dieses beim Aus- und Einführen des Anzeigeelements mit dem Anzeigeelement selbst aus der Sperrposition in die Freigabeposition drängen kann.

Wie weiter oben bereits erwähnt, kann das Rückhalteelement weiters auch so ausgelegt sein, dass es das zwischen dem Rückhalteelement und dem Basisteil befindliche Anzeigeelement ohne Zutun des Benutzers soweit festklemmt, dass sich das Anzeigeelement nicht von allein, d.h. nicht nur durch bloßes Wirken der Schwerkraft, weiter bewegen kann. Der Benutzer kann diesen Widerstand überwinden, um das Anzeigeelement in Richtung Halteposition und in Richtung aus der Halteposition hin und her zu schieben.

Um besonders effektiv ein unbeabsichtigtes Rutschen des Anzeigeelements durch die Öffnung zu verhindern, ist es bei einer bevorzugten Ausführungsform der erfindungsgemäßen Halterung vorgesehen, dass mindestens ein Kontaktstück des mindestens einen Rückhalteelements vorgesehen ist, welches vom mindestens einen Rückhalteelement absteht und in der Sperrposition den Basisteil, vorzugsweise dessen Stirnseite kontaktiert. Das Kontaktstück kann dabei z.B. als einfache Erhebung oder als ein hakenförmiger, vom restlichen Rückhalteelement abstehender Teil ausgeführt sein. Vorzugsweise weist das mindestens eine Rückhalteelement zwei Kontaktstücke auf.

Bei einer besonders materialsparenden Ausführungsform der erfindungsgemäßen Halterung ist es vorgesehen, dass das mindestens eine Kontaktstück des mindestens einen Rückhalteelements einen sich in Richtung des Basisteils verjüngenden Querschnitt aufweist.

Darüber hinaus kann eine besondere Wahl der Form eines solchen Kontaktstückes die Halterung mit zusätzlicher Funktionalität ausstatten. So kann das Kontaktstück beispielsweise so ausgelegt sein, dass der Benutzer das Rückhalteelement aus der Sperrposition in die Freigabeposition bewegen kann, indem er das Anzeigeelement beim Einschieben bzw. beim Herausschieben des Anzeigeelementes in den bzw. aus dem Spalt gegen jeweils eine zur Stirnseite hin verlaufende Abschrägung einer Mantelfläche des Kontaktstückes drückt. Daher ist es bei einer besonders bevorzugten Ausführungsform der erfindungsgemäßen Halterung vorgesehen, dass der sich verjüngende Querschnitt des mindestens einen Kontaktstücks des mindestens einen Rückhalteelements normal auf die Stirnseite des Basisteils und/oder normal auf die vierte Seite der Umfangsseite der Stirnseite steht.

Alternativ oder zusätzlich zu dem Kontaktstück des zumindest einen Rückhalteelementes, ist es bei einer bevorzugten Ausführungsform der erfindungsgemäßen Halterung vorgesehen, dass mindestens ein Kontaktstück des Basisteils vorgesehen ist, welches vom Basisteil, vorzugsweise von dessen Stirnseite, absteht und in der Sperrposition das Rückhalteelement kontaktiert. Auch das Kontaktstück des Basisteils kann unterschiedlichste Form, z.B. eine Hakenform, aufweisen. Vorzugsweise weist der Basisteil zwei Kontaktstücke auf.

Um separate Teile der Halterung zu vermeiden, ist es bei einer bevorzugten Ausführungsform der erfindungsgemäßen Halterung vorgesehen, dass die Halterung einstückig ausgeführt ist.

Hierfür bieten sich unterschiedlichste Materialien, z.B. Metall an. Insbesondere ist es bei einer bevorzugten Ausführungsform der erfindungsgemäßen Halterung vorgesehen, dass die Halterung aus Kunststoff gefertigt ist. Dies ermöglicht zudem eine besonders günstige Herstellung im Spritzgussverfahren.

Die Geometrie der Halterung, insbesondere die Geometrie des Basisteils der Halterung und die Geometrie der Anzeigeelemente sind aufeinander abgestimmt und grundsätzlich keiner Einschränkung unterworfen. Eine besonders einfache und damit kostengünstig herstellbare Geometrie der Anzeigeelemente ist rechteckig. So können z.B. rechteckige Papierblätter vom Benutzer in einfacher Weise unter Verwendung herkömmlicher Drucker für den Heim- oder Bürogebrauch bedruckt werden. Entsprechend ist es bei einer bevorzugten Ausführungsform der erfindungsgemäßen Halterung vorgesehen, dass die Stirnseite des Basisteils eine vorzugsweise ebene Fläche mit einer Umfangslinie ist, wobei die Umfangslinie im Wesentlichen die Form eines Rechtecks aufweist. Unter Rechteck ist dabei natürlich auch ein Rechteck mit abgerundeten Ecken zu verstehen oder eine geometrische Figur deren Seiten nicht perfekt rechtwinkelig zueinander ausgerichtet sind. D.h. geringfügige Abweichungen von einer mathematisch perfekten Rechteckgeometrie, wie sie insbesondere herstellungsbedingt zwangsläufig auftreten, sind unter dem Begriff Rechteck zu subsummieren. Insbesondere die ebene Fläche ermöglicht eine flächige Auf- bzw. Anlage des Anzeigeelements am Basisteil, womit das Anzeigeelement besonders stabil in der Halterung gehalten werden kann.

Um einen sicheren Halt rechteckiger Anzeigeelemente zu ermöglichen, ist es bei einer bevorzugten Ausführungsform der erfindungsgemäßen Halterung vorgesehen, dass der mindestens eine Spalt sich abschnittsweise parallel zu der ersten Seite, zu der zweiten Seite und der dritten Seite des Rechtecks erstreckt. Vorzugsweise erstreckt sich der Spalt durchgehend im Wesentlichen entlang von drei Seiten der im Wesentlichen rechteckigen Stirnseite des Basisteils, und die Öffnung erstreckt sich entlang der vierten Seite der Stirnseite.

Bei einer bevorzugten Ausführungsform der erfindungsgemäßen Halterung ist vorgesehen, dass der Basisteil eine Aussparung oder einen Durchbruch mit einer rechteckigen Umfangslinie aufweist, um ein Preismodul aufnehmen zu können. Das Preismodul weist entsprechend zumindest abschnittsweise eine zur Aussparung bzw. zum Durchbruch korrespondierende Form auf, sodass das Preismodul in die Aussparung bzw. den Durchbruch eingesteckt werden kann. Typischerweise weist die Aussparung bzw. der Durchbruch einen rechteckigen Umriss auf, und entsprechend weist auch das Preismodul zumindest abschnittsweise einen rechteckigen Umriss auf. Indem zusätzlich zum Anzeigeelement das Preismodul in der Halterung gehalten werden kann, können am Anzeigeelement insbesondere andere Informationen als am Preismodul angezeigt werden. Dies bietet sich z.B. dann an, wenn der Preis einer Ware relativ häufig angepasst werden muss, wohingegen sich andere Angaben zur Ware, wie z.B. Informationen über deren Zusammensetzung nicht ändern. Am Anzeigeelement können dann z.B. letztere Angaben vermerkt werden, wohingegen am Preismodul der Preis angezeigt wird. Dabei ist das Preismodul so gestaltet, dass sich der angezeigte Preis ohne großen Aufwand ändern lässt.

Um mehrere Bereich des Anzeigeelements optisch klar voneinander trennen zu können, ohne dass dafür am jeweiligen Anzeigeelement extra Markierungen angebracht werden müssten, ist es bei einer bevorzugten Ausführungsform der erfindungsgemäßen Halterung vorgesehen, dass mindestens ein Unterteilungselement vorgesehen ist, das an das mindestens eine Rahmenelement anschließt und mit diesem verbunden ist. In einem der so unterteilten Bereiche kann beispielsweise stets der Preis und in einem anderen der Bereiche die Zusammensetzung der jeweiligen Ware angezeigt werden. Insbesondere wenn das Unterteilungselement nicht auch als Rückhalteelement fungiert, ist es vorzugsweise vorgesehen, dass das mindestens eine Unterteilungselement in einem Abstand über der Stirnseite des Basisteils parallel zu dieser verläuft. Die Messung des Abstands erfolgt vorzugsweise in einer Richtung normal auf die Stirnseite. Vorzugsweise ist der Abstand dabei mindestens so groß wie eine Spalttiefe, die in derselben Richtung gemessen wird. Somit kann das Anzeigeelement beim Überführen in die Halteposition unter dem Unterteilungselement problemlos durchgeführt werden.

Um auf einfach Art und Weise weitere Informationen, beispielsweise ein Logo, auf der Halterung und damit im Wesentlichen unabhängig von den verwendeten Anzeigeelementen anbringen zu können, ist es bei einer bevorzugten Ausführungsform der erfindungsgemäßen Halterung vorgesehen, dass das mindestens eine Rahmenelement eine Stirnseite aufweist, die mindestens einen Aufdruckabschnitt umfasst, der eine in einer ersten Richtung gemessene Breite und eine in einer zweiten Richtung gemessene Höhe aufweist, wobei die erste Richtung und die zweite Richtung quer, vorzugsweise normal zueinander stehen, und dass die Breite des mindestens einen Aufdruckabschnitts größer ist als die Breite eines Abschnitts des mindestens einen Rahmenelements, welcher in der zweiten Richtung gesehen unmittelbar an den mindestens einen Aufdruckabschnitt anschließt, und/oder dass die Höhe des mindestens einen Aufdruckabschnitts größer ist als die Höhe eines Abschnitts des mindestens einen Rahmenelements, welcher in der ersten Richtung gesehen unmittelbar an den mindestens einen Aufdruckabschnitt anschließt.

Um die Halterung möglichst flexibel, d.h. in unterschiedlichen Positionen, auf einem Träger anbringen zu können, ist es bei einer bevorzugten Ausführungsform der erfindungsgemäßen Halterung vorgesehen, dass zur Befestigung der Halterung an einem Träger eine Vielzahl von Rippen vorgesehen ist, welche Rippen von einer Rückseite des Basisteils abstehend angeordnet sind, wobei die Rückseite gegenüberliegend zur Stirnseite des Basisteils angeordnet ist und wobei zwischen den Rippen mindestens eine Lücke zur Aufnahme mindestens eines Befestigungsabschnitts des Trägers vorgesehen ist. Der Träger wiederum gestattet eine einfache Montage auf einem Gegenstand, insbesondere auf einem Regalbrett.

Um die Halterung in mehr als zwei, relativ zueinander verdrehten Positionen auf dem Träger anordnen zu können, ist es bei einer bevorzugten Ausführungsform der erfindungsgemäßen Halterung vorgesehen, dass die Rippen sowohl in einer ersten Richtung gesehen als auch in einer zweiten Richtung gesehen hintereinander angeordnet und durch die mindestens eine Lücke voneinander getrennt sind, wobei die erste Richtung und die zweite Richtung quer, vorzugsweise normal zueinander stehen. In letzterem Fall ergeben sich zumindest vier unterschiedliche Orientierungen der Halterung relativ zum Träger, wobei diese vier Orientierungen jeweils um 90° zueinander verdreht sind.

Um eine besonders stabile Befestigung an einem Träger mit mindestens zwei Befestigungsabschnitten durch Aufstecken der Halterung auf den Träger zu ermöglichen, ist es bei einer bevorzugten Ausführungsform der erfindungsgemäßen Halterung vorgesehen, dass in der ersten Richtung und/oder in der zweiten Richtung gesehen mindestens zwei Lücken hintereinander angeordnet sind. D.h. die mindestens zwei Lücken sind voneinander durch mindestens eine Rippe getrennt.

Um unabhängig von der Orientierung der Halterung eine gleich stabile Aufnahme des mindestens einen Befestigungsabschnitts in den Lücken zu ermöglichen, ist es bei einer bevorzugten Ausführungsform der erfindungsgemäßen Halterung vorgesehen, dass die mindestens eine Lücke, die zwischen zwei in der ersten Richtung unmittelbar aufeinander folgenden Rippen angeordnet ist, eine Lückenbreite aufweist, die genauso groß ist wie eine Lückenhöhe, welche die mindestens eine Lücke, die zwischen zwei in der zweiten Richtung unmittelbar aufeinander folgen Rippen angeordnet ist, aufweist.

Für eine Orientierung der Halterung können sich in einer Richtung mehrere, relativ zueinander verschobene bzw. parallele Befestigungspositionen auf dem Träger ergeben, wenn dessen mindestens ein Befestigungsabschnitt in unterschiedlichen, parallelen Lücken aufgenommen werden kann.

Bei einer anderen Orientierung der Halterung braucht dies freilich nicht der Fall zu sein, d.h. für die andere Orientierung können sich in der anderen Richtung gesehen weniger Positionen oder gar nur genau eine Position ergeben. Dabei ist einem Abstand der Befestigungsabschnitte zueinander Rechnung zu tragen. Insbesondere ist es bei einer bevorzugten Ausführungsform der erfindungsgemäßen Halterung vorgesehen, dass zwei in der ersten Richtung unmittelbar aufeinander folgende Lücken einen parallel zur ersten Richtung gemessenen Abstand aufweisen, der ein ganzzahliges Vielfaches, vorzugsweise das Dreifache eines Abstands ist, den zwei in der zweiten Richtung unmittelbar aufeinander folgende Lücken parallel zur zweiten Richtung gemessen aufweisen.

Ebenso ist es bei einer bevorzugten Ausführungsform der erfindungsgemäßen Halterung vorgesehen, dass die Anzahl der Rippen, die in erster Richtung gesehen hintereinander angeordnet sind, kleiner ist als die Anzahl der Rippen, die in zweiter Richtung gesehen hintereinander angeordnet sind. D.h. es sind vorzugsweise mehr Positionen der Halterung auf dem Träger möglich, die relativ zueinander parallel zur zweiten Richtung verschoben sind, als Positionen, die relativ zueinander parallel zur ersten Richtung verschoben sind.

Um eine besonders einfach herzustellende Anordnung der Rippen zu erzielen, ist es bei einer bevorzugten Ausführungsform der erfindungsgemäßen Halterung vorgesehen, dass die Rippen normal von der Rückseite des Basisteils abstehen.

Die Rippen müssen nicht zwangsweise eine längliche Erstreckung in einer Richtung aufweisen. Entsprechend ist es bei einer bevorzugten Ausführungsform der erfindungsgemäßen Halterung vorgesehen, dass die Rippen mit einer Grundfläche an die Rückseite des Basisteils anschließen, welche Grundfläche sich in der ersten Richtung mit einer Breite und in der zweiten Richtung mit einer Höhe erstreckt, wobei die Breite und die Höhe der Grundfläche mindestens einer Rippe gleich groß sind.

Um zumindest bei einer Orientierung der Halterung am Träger ein besonders sattes, stabiles Anliegen der Halterung an einem Gegenstand bzw. Regalboden zu erreichen, auf dem der Träger befestigt ist, ist es bei einer bevorzugten Ausführungsform der erfindungsgemäßen Halterung vorgesehen, dass mindestens ein Anschlag vorgesehen ist, dass der mindestens eine Anschlag auf mindestens einer Rippe und von dieser abstehend angeordnet ist und dass der mindestens eine Anschlag vorzugsweise in der ersten Richtung und/oder in der zweiten Richtung gesehen im Bereich eines Anfangs einer ersten Rippe und/oder im Bereich eines Endes einer letzten Rippe angeordnet ist. Dies ermöglicht in zumindest einer Orientierung der Halterung am Träger, dass die Halterung am Gegenstand bzw. Regalboden mittels des mindestens einen Anschlags anliegt, wodurch die Lage der Halterung gegenüber dem Gegenstand bzw. Regalboden besonders stabil gehalten werden kann. Der Gegenstand, auf dem der Träger befestigt ist, kann prinzipiell jeder im Wesentlichen plattenförmige Gegenstand sein, z.B. auch ein Verkaufsverpackungskarton, eine Begrenzungswand etc.

Analog zum oben Gesagten ist zur Anzeige von Informationen erfindungsgemäß ein Anzeigesystem umfassend eine erfindungsgemäße Halterung, welche an einem Träger mit mindestens einem Befestigungsabschnitt lösbar befestigt ist, vorgesehen, wobei in einem befestigten Zustand der mindestens eine Befestigungsabschnitt in der mindestens einen Lücke aufgenommen ist.

Um für den Benutzer eine besonders einfache und bequeme Möglichkeit zu schaffen, die Halterung am Träger lösbar zu befestigen, ist es bei einer bevorzugten Ausführungsform des erfindungsgemäßen Anzeigesystems vorgesehen, dass der mindestens eine Befestigungsabschnitt im befestigten Zustand elastisch verformt und zwischen die mindestens eine Lücke begrenzende Rippen geklemmt ist, um die Halterung am Träger festzuklemmen. Dies ermöglicht ein Festklemmen auch nur bei einem einzigen Befestigungsabschnitt.

Um einen besonders stabilen Halt der Halterung am Träger zu erzielen, ist es bei einer bevorzugten Ausführungsform des erfindungsgemäßen Anzeigesystems vorgesehen, dass der Träger einen ersten Befestigungsabschnitt und einen zweiten Befestigungsabschnitt umfasst, die im befestigten Zustand mit in entgegengesetzte Richtungen weisenden Seiten mindestens einer Rippe in Eingriff stehen, wobei diese Rippenseiten einen Rippenseitenabstand zueinander aufweisen, dass die Befestigungsabschnitte in einem Bereich von vom Träger weg weisende Seiten einen minimalen Befestigungsabschnittsabstand zueinander aufweisen, der bei nicht befestigter Halterung kleiner ist als der Rippenseitenabstand, und dass im befestigten Zustand der Träger elastisch verformt ist, um den minimalen Befestigungsabschnittsabstand auf den Rippenseitenabstand zu vergrößern und die Halterung am Träger festzuklemmen.

Vorzugsweise bedeutet dies, dass der Unterschied zwischen dem minimalen Befestigungsabschnittsabstand im gelösten Zustand und dem Rippenseitenabstand relativ klein, insbesondere zumindest eine Größenordnung kleiner als der Rippenseitenabstand ist. Beispielsweise kann der Rippenseitenabstand einige Millimeter, z.B. zwischen 5 und 15 mm, betragen, wohingegen der genannte Unterschied lediglich im Zehntelmillimeterbereich, z.B. zwischen 0,1 mm und 0,9 mm liegt.

Besonders bevorzugt entspricht der Rippenseitenabstand einem Lückenabstand.

Grundsätzlich kann die erfindungsgemäße Halterung bzw. das erfindungsgemäße Anzeigesystem zur Anzeige von beliebiger Information verwendet werden. Insbesondere ist erfindungsgemäß die Verwendung einer erfindungsgemäßen Halterung oder eines erfindungsgemäßen Anzeigesystems zur Preisauszeichnung vorgesehen. Dabei kann mittels der Anzeigeelemente Information zu den ausgepreisten Waren, insbesondere deren Preis angezeigt werden.

### KURZE BESCHREIBUNG DER FIGUREN

Die Erfindung wird nun anhand von Ausführungsbeispielen näher erläutert. Die Zeichnungen sind beispielhaft und sollen den Erfindungsgedanken zwar darlegen, ihn aber keinesfalls einengen oder gar abschließend wiedergeben.

Dabei zeigt:
- Fig. 1: eine axonometrische Ansicht einer erfindungsgemäßen Halterung
- Fig. 2: eine Frontansicht der Halterung aus Fig. 1
- Fig. 3: eine Schnittansicht gemäß der Schnittlinie A-A in Fig. 2
- Fig. 4: eine vergrößerte Ansicht des Details C aus Fig. 3
- Fig. 5: eine Schnittansicht wie Fig. 3 für eine weitere Ausführungsform der erfindungsgemäßen Halterung mit einem Rückhalteelement ohne Kontaktstück
- Fig. 6: eine Schnittansicht gemäß der Schnittlinie B-B in Fig. 2
- Fig. 7: eine Schnittansicht gemäß der Schnittlinie D-D in Fig. 2
- Fig. 8: eine Schnittansicht wie Fig. 7 für die Ausführungsform der Fig. 5
- Fig. 9: eine axonometrische Ansicht der Halterung aus Fig. 1 mit halb eingeschobenem Blatt, wobei sich das Rückhalteelement in einer Freigabeposition befindet
- Fig. 10: eine Aufsicht der Halterung aus Fig. 1, wobei sich das Rückhalteelement in der Freigabeposition befindet
- Fig. 11: eine Aufsicht wie Fig. 10 für die Ausführungsform der Fig. 5
- Fig. 12: eine axonometrische Ansicht einer weiteren Ausführungsform der erfindungsgemäßen Halterung mit einem Aufdruckabschnitt
- Fig. 13: eine Frontansicht der Halterung aus Fig. 12
- Fig. 14: eine axonometrische Ansicht einer weiteren Ausführungsform der erfindungsgemäßen Halterung mit einem Unterteilungselement
- Fig. 15: eine axonometrische Ansicht einer weiteren Ausführungsform der erfindungsgemäßen Halterung mit einem Durchbruch zur Aufnahme eines Preismoduls sowie ein solches Preismodul
- Fig. 16: eine Seitenansicht der erfindungsgemäßen Halterung
- Fig. 17: eine Rückansicht der erfindungsgemäßen Halterung
- Fig. 18: eine axonometrische Ansicht der erfindungsgemäßen Halterung, die mittels eines Trägers auf einem Regalboden befestigt ist
- Fig. 19: eine Seitenansicht zu Fig. 18
- Fig. 20: eine Aufsicht zu Fig. 18
- Fig. 21: eine axonometrische Ansicht wie in Fig. 18, wobei die Halterung hochkant befestigt ist
- Fig. 22: eine Seitenansicht zu Fig. 21

### WEGE ZUR AUSFÜHRUNG DER ERFINDUNG

Fig. 1 zeigt eine axonometrische Ansicht einer erfindungsgemäßen Halterung 1 für ein Anzeigeelement, insbesondere für ein rechteckiges Blatt 27 (vgl. Fig. 9), vorzugsweise aus Papier. Die Halterung 1 umfasst einen Basisteil 2 mit einer im Wesentlichen rechteckigen Stirnseite 3. Entlang von drei Seiten der Stirnseite 3 erstreckt sich im gezeigten Ausführungsbeispiel ein durchgehendes Wandelement 4, auf dem wiederum ein Rahmenelement 5 mit einem vorspringenden Teil 6 angeordnet ist.

Der vorspringende Teil 6 ist insbesondere in Fig. 6 ersichtlich, die einen Schnitt gemäß der Schnittlinie B-B in Fig. 2 zeigt (die Pfeile deuten dabei die Blickrichtung an), wobei in Fig. 2 eine Frontansicht der Halterung 1 dargestellt ist. Hierdurch wird ein durchgehender Spalt 7 ausgebildet, der entlang von drei Seiten 13a, 13b, 13c der Stirnseite 3 bzw. von deren Umfangslinie verläuft und von der Stirnseite 3, dem Wandelement 4 und dem vorspringenden Teil 6 begrenzt wird. Dabei weist der Spalt 7 in einer dritten Richtung 26, die im gezeigten Ausführungsbeispiel normal auf die Stirnseite 3 steht, eine Spalttiefe 29 auf. Weiters stehen die dritte Richtung 26, eine zweite Richtung 23 und eine erste Richtung 22 wechselseitig normal aufeinander. Die Spalttiefe 29 definiert eine maximale Dicke des Blatts 27, die ein Einschieben in den Spalt 7 noch zulässt. Im gezeigten Ausführungsbeispiel ist die Stirnseite 3 im Wesentlichen eben - es wäre aber auch eine gebogene Stirnseite 3 denkbar, insbesondere mit einer Wölbung in der zweiten Richtung 23 gesehen. Vorzugsweise wäre dann auch der Spalt 7 entsprechend gebogen bzw. gewölbt ausgebildet.

Das Blatt 27 kann grundsätzlich von der vierten Seite 13d her in den Spalt 7 eingeschoben werden. Um zu verhindern, dass das Blatt 27 unbeabsichtigt aus dem Spalt 7 herausfallen kann, ist ein Rückhalteelement 8 vorgesehen. Dieses erstreckt sich entlang der vierten Seite der Stirnseite 3 zwischen zwei gegenüberliegenden vorspringenden Teilen 6 des Rahmenelements 5, sodass das Blatt 27 zwischen dem Rückhalteelement 8 und der Stirnseite 3 hindurch geschoben werden muss, um in den Spalt 7 eingeschoben zu werden, vgl. Fig. 9.

Das Rückhalteelement 8 ist zwischen einer Sperrposition 10 und einer Freigabeposition 9 hin und her bewegbar. In der Freigabeposition 9 wird zwischen dem Rückhalteelement 8 und der Stirnseite 3 bzw. dem Basisteil 2 eine Öffnung 11 ausgebildet, die groß genug ist, dass das Blatt 27 durch die Öffnung 11 in den Spalt eingeschoben werden kann. In der Sperrposition 10 hingegen füllt das Rückhalteelement 8 die Öffnung 11 zumindest abschnittsweise soweit aus, dass die Öffnung 11 für das Blatt 27 grundsätzlich blockiert ist. D.h. wenn das Blatt 27 in der Halterung 1 gehalten ist und sich das Rückhalteelement 8 in der Sperrposition 10 befindet, kann das Blatt 27 nicht von alleine, also im Wesentlichen unter alleiniger Wirkung der Schwerkraft, die Öffnung 11 passieren. Dies ermöglicht den sicheren Halt des Blatts 27 auch bei einer Montage der Halterung 1, bei welcher die Öffnung 11 nach unten weist, sodass die Öffnung 11 für einen von oben auf die Halterung 1 blickenden Benutzer nicht sichtbar ist.

Indem das Rückhalteelement 8 elastisch ausgeführt ist, kann das Rückhalteelement 8 so vorgespannt sein, dass es selbsttätig von der Freigabeposition 9 in die Sperrposition 10 wechselt. Dabei kann das Rückhalteelement 8 so ausgelegt sein, dass der Benutzer das Blatt 27 gegen einen Widerstand durch die Öffnung 11 schieben kann, wobei das Rückhalteelement 8 aus der Sperrposition 10 in die Freigabeposition 9 gedrängt wird.

Indem die gesamte Halterung 1 einstückig aus Kunststoff hergestellt ist, lässt sich leicht ein elastisches Rückhalteelement 8 realisieren. Zudem kann die Halterung 1 im Spritzgussverfahren hergestellt werden, was eine extrem kostengünstige Erzeugung ermöglicht.

In Fig. 3, die einen Schnitt gemäß der Schnittlinie A-A in Fig. 2 zeigt (die Pfeile deuten dabei die Blickrichtung an), ist das Rückhalteelement 8 in der Sperrposition 10 erkennbar. In der dargestellten Ausführungsform weist das Rückhalteelement 8 ein abstehendes Kontaktstück 12 auf, das in der Detailansicht der Fig. 4 besonders gut erkennbar ist. Mit dem Kontaktstück 12 kontaktiert das Rückhalteelement 8 in der Sperrposition 10 den Basisteil 2 bzw. die Stirnseite 3 und gewährleistet so einen besonders sicheren Halt des Blatts 27. Die seitliche Schnittansicht der Fig. 7 verdeutlicht dies nochmals.

Fig. 10 wiederum zeigt das Rückhalteelement 8 in der Freigabeposition 9. Dabei ist das Kontaktstück 12 von der Stirnseite 3 entfernt angeordnet und gibt die Öffnung 11 frei. D.h. in der Sperrposition 10 füllt das Rückhalteelement 8 die Öffnung 11 zumindest mit dem Kontaktstück 12 aus.

Selbstverständlich sind auch Ausführungsvarianten ohne Kontaktstück 12 des Rückhalteelements 8 möglich. Z.B. wäre auch ein Kontaktstück, welches vom Basisteil 2 absteht und welches das Rückhalteelement 8 in der Sperrposition 10 kontaktiert, denkbar (nicht dargestellt). Fig. 5 wiederum zeigt eine Ausführungsvariante gänzlich ohne Kontaktstücke. Dabei ist das Rückhalteelement 8 in der Sperrposition 10 in Richtung Stirnseite 3 durchgebogen, sodass das Rückhalteelement 8 den Basisteil 2 bzw. dessen Stirnseite 3 in der Sperrposition 10 mit einem mittleren Bereich des Rückhalteelements 8 kontaktieren kann. Die seitliche Schnittansicht der Fig. 8 (analog zu Fig. 7) verdeutlicht dies.

Es sei jedoch bemerkt, dass es für die Sperrwirkung nicht unbedingt notwendig ist, dass das Rückhalteelement 8 den Basisteil 2 in der Sperrposition 10 tatsächlich kontaktiert. Je nach Stärke bzw. Dicke der verwendeten Blätter 27 kann es auch ausreichend sein, dass das Rückhalteelement 8 in der Sperrposition 10 die Öffnung 11 soweit ausfüllt, dass für das Blatt 27 nicht genug Platz zur Verfügung steht - auch ohne dass es zu einem Kontakt zwischen Rückhalteelement 8 und Basisteil 2 kommt.

In der Freigabeposition 9 hingegen muss die Öffnung 11 jedenfalls soweit freigegeben sein, dass das Blatt 27 problemlos durch die Öffnung 11 geschoben werden kann. Eine entsprechende Freigabeposition 9 für die Ausführungsform der Fig. 5 ist in Fig. 11 gezeigt.

Das Rahmenelement 5 weist eine Stirnseite 18 auf, die im Wesentlichen parallel zur Stirnseite 3 des Basisteils 2 angeordnet ist und auf welcher prinzipiell zusätzliche Informationen, beispielsweise ein Logo, angebracht, insbesondere aufgedruckt werden können. Allerdings ist das Aufbringen bzw. Aufdrucken solcher Informationen an der Stirnseite 18 aufgrund deren geringer Abmessungen mit einigem Aufwand verbunden.

Um das Anbringen zusätzlicher Informationen bzw. Logos zu erleichtern, ist bei einer weiteren Ausführungsform der erfindungsgemäßen Halterung 1 ein Aufdruckabschnitt 19 der Stirnseite 18 des Rahmenelements 5 vorgesehen, der einen vergrößerten Abschnitt des Rahmenelements 5 bzw. der Stirnseite 18 darstellt, vgl. Fig. 12. Hierzu weist der Aufdruckabschnitt 19 eine in der ersten Richtung 22 gemessene Breite 20 und eine in einer zweiten Richtung 23 gemessene Höhe 21 auf, wobei die Höhe 21 größer ist als eine Höhe 25 eines Abschnitts des Rahmenelements 5, welcher in der ersten Richtung 22 gesehen unmittelbar an den Aufdruckabschnitt 19 anschließt. Die Breite 20 ist außerdem deutlich größer als eine Breite 24 von Abschnitten des Rahmenelements 5, deren Längserstreckung entlang der zweiten Richtung 23 verläuft. Die genannten Abmessungen sind in der Frontansicht der Fig. 13 klar ersichtlich.

Fig. 14 zeigt eine weitere Ausführungsform der erfindungsgemäßen Halterung 1, welche ein Unterteilungselement 16 aufweist. Dieses dient dazu, um mehrere Bereich eines in die Halterung 1 eingeschobenen Blatts 27 optisch klar voneinander trennen zu können, ohne dass dafür am jeweiligen Blatt 27 extra Markierungen angebracht werden müssten. Im gezeigten Ausführungsbeispiel erstreckt sich das Unterteilungselement 16 parallel zur zweiten Seite 13b und vierten Seite 13d der Stirnseite 3, zwischen zwei gegenüberliegenden vorspringenden Teilen 6 des Rahmenelements 5 bzw. verbindet diese Teile 6.

Dabei verläuft das Unterteilungselement 16 in einem Abstand 17 parallel zur Stirnseite 3, sodass das Blatt 27 problemlos zwischen dem Unterteilungselement 16 und der Stirnseite 3 hindurch geschoben werden kann. Hierbei ist der Abstand 17 parallel zur dritten Richtung 26 gemessen und ist vorzugsweise mindestens so groß wie die Spalttiefe 29.

Fig. 15 zeigt eine weitere Ausführungsform der erfindungsgemäßen Halterung 1, bei welcher ein im Wesentlichen rechteckiger Durchbruch 14 im Basisteil 2 vorgesehen ist. Der Durchbruch 14 dient dazu, ein Preismodul 28 aufzunehmen, welches entsprechend einen Abschnitt aufweist, dessen Form mit der Form des Durchbruchs 14 korrespondiert, also ebenfalls eine rechteckige Umfangslinie bzw. einen rechteckigen Umriss aufweist. Das Preismodul 28 weist weiters einen Anschlag 15 auf, der das Einschieben des Preismoduls 28 in den Durchbruch 14 erleichtert. Indem das Preismodul 28, vorzugsweise entlang der dritten Richtung 26 von der Rückseite 30 des Basisteils 2 bis zum Anschlag 15 in den Durchbruch 14 eingeschoben wird, wird sichergestellt, dass eine Stirnseite des Preismoduls 28 im Wesentlichen bündig mit der Stirnseite 18 des Rahmenelements 5 abschließt. Bei den Preismodulen 28 handelt es sich um an sich bekannte Preismodule 28, welche die Darstellung von Zeichen, insbesondere von Ziffern erlauben, wobei die dargestellten Zeichen jederzeit rein mechanisch geändert werden können.

Um die Halterung 1 möglichst flexibel, d.h. in unterschiedlichen Positionen, auf einem Träger 39 (vgl. z.B. Fig. 19) anbringen zu können, weist die Halterung 1 Rippen 31 auf, welche von einer der Stirnseite 3 gegenüberliegenden Rückseite 30 des Basisteils 2 im Wesentlichen senkrecht abstehend angeordnet sind. Die Rippen 31 weisen auf der Rückseite 30 eine im Wesentlichen rechteckige Grundfläche mit einer in der ersten Richtung 22 gemessenen Breite 60 und einer in der zweiten Richtung 23 gemessenen Höhe 61 auf. Sowohl in der ersten Richtung 22 gesehen als auch in der zweiten Richtung 23 gesehen sind Rippen 31 hintereinander angeordnet. D.h. in der ersten Richtung 22 ergeben sich Rippenzeilen 34 von hintereinander angeordneten Rippen 31, in der zweiten Richtung 23 ergeben sich Rippenspalten 33 von hintereinander angeordneten Rippen 31, wie in Fig. 17, die eine Aufsicht auf die Rückseite 30 zeigt, klar erkennbar ist.

Zwischen den Rippen 31 ergeben sich Lücken 32 bzw. Ausnehmungen der Halterung 1, wobei aufgrund der Anordnung der Rippen 31 in Rippenzeilen 34 und Rippenspalten 33 sowohl in der ersten Richtung 22 gesehen als auch in der zweiten Richtung 23 gesehen Lücken 32 hintereinander angeordnet sind, wobei jeweils zwei aufeinanderfolgende Lücken 32 in der jeweiligen Richtung 22, 23 durch eine Rippe 31 getrennt sind.

Dabei weisen die Rippen 31 in den gezeigten Ausführungsbeispielen eine Längserstreckung entlang der ersten Richtung 22 auf, wobei sich innerhalb der Rippenzeilen 34 eine Lückenbreite 36 ergibt, die im Wesentlichen genau so groß ist wie eine Lückenhöhe 35 innerhalb der Rippenspalten 33, vgl. Fig. 16. Diese Lückenbreite 36 bzw. Lückenhöhe 35 sowie eine in der dritten Richtung 26 gemessene Lückentiefe 37 sind so dimensioniert, dass ein erster Befestigungsabschnitt 42 bzw. ein zweiter Befestigungsabschnitt 43 des Trägers 39 in einer Lücke 32 aufgenommen werden kann.

Wie in der Seitenansicht der Fig. 19 ersichtlich ist, weisen hierzu die Befestigungsabschnitte 42, 43 eine Befestigungsabschnittshöhe 45 auf, die geringer ist als die Lückenhöhe 35 bzw. die Lückenbreite 36. Weiters weisen die Befestigungsabschnitte 42, 43 eine Befestigungsabschnittstiefe 46 auf, die im Wesentlichen der Lückentiefe 37 entspricht oder etwas geringer als die Lückentiefe 37 ist. Die Halterung 1 kann also am Träger 39 lösbar befestigt werden, indem die Halterung 1 auf den Träger 39 einfach parallel zur dritten Richtung 26 aufgesteckt wird, wobei die Befestigungsabschnitte 42, 43 des Trägers 39 in den Lücken 32 aufgenommen werden. Bzw. werden die Befestigungsabschnitte 42, 43 mit den Rippen 31, genauer mit Seiten der Rippen 31, in Eingriff gebracht, wie dies in Fig. 19 ersichtlich ist. Ein die beiden Befestigungsabschnitte 42, 43 verbindender Verbindungssteg 48 fungiert dabei als Anschlag in der dritten Richtung 26.

Wie aus Fig. 19 hervorgeht, weisen die Befestigungsabschnitte 42, 43 in einem Bereich von vom Träger 39 weg weisende Seiten 63, 64 einen minimalen Abstand 47 zueinander auf. Bei aufgesetzter Halterung 1 entspricht dieser minimale Abstand 47 einem Lückenabstand 38' von typischerweise 9,7 mm. Dabei ergibt sich der Lückenabstand 38' als Abstand zwischen zwei, in entgegengesetzte Richtungen weisenden Seiten mindestens einer Rippe 31, d.h. der Lückenabstand 38' ist gleich einem Rippenseitenabstand dieser Rippenseiten.

Vorzugsweise ist der Träger 39 elastisch verformbar und dabei so ausgelegt, dass der Abstand 47 bei nicht aufgesetzter Halterung 1 etwas geringer ist, typischerweise 9,4 mm. Wenn der Träger 39 auf einem Regalboden 59 festgeklemmt ist, verringert sich dieser Abstand 47 sogar noch ein wenig, wenn keine Halterung 1 aufgesteckt ist. Der sich ergebende Unterschied der Werte des Abstands 47 bei aufgesteckter und nicht aufgesteckter Halterung 1 ist so gering, dass ein Aufschieben der Halterung 1 einerseits problemlos, d.h. mit nur relativ geringem Kraftaufwand, möglich ist, andererseits aber ein sicherer Halt der Halterung 1 am Träger 39 allein durch dessen Elastizität bzw. Spannung gegeben ist.

Um die Klemmkraft durch eine gewisse Vorspannung der Befestigungsabschnitte 42, 43 weiter zu erhöhen, sind die Befestigungsabschnitte 42, 43 vorzugsweise nicht parallel, sondern zueinander weisend angeordnet.

In jeder Rippenspalte 33 findet sich eine Vielzahl von Lücken 32. Zwei in der zweiten Richtung 23 aufeinanderfolgende Lücken 32 weisen dabei einen Abstand 38 zueinander auf, der geringer ist als der Abstand 38'. Konkret ist der Abstand 38' im Wesentlichen genau dreimal so groß wie der Abstand 38. Dies hat zur Folge, dass sich eine Vielzahl von möglichen Positionen der Halterung 1 am Träger 39 ergibt, die zueinander entlang der zweiten Richtung 23 parallel verschoben sind.

In den Rippenzeilen 34 sind jeweils zwei Lücken 32 vorhanden, die zueinander, d.h. entlang der ersten Richtung 22, den Abstand 38' aufweisen. D.h. die Halterung 1 kann auch um 90° verdreht auf den Träger 39 aufgesteckt werden bzw. sind insgesamt vier, um jeweils 90° zueinander verdrehte Orientierungen der Halterung 1 auf dem Träger 39 möglich.

Fig. 18 zeigt eine axonometrische Ansicht einer auf dem Träger 39 montierten Halterung 1, wobei der Träger 39 auf dem Regalboden 59 montiert ist. Die Halterung 1 ist dabei so orientiert, dass die erste Richtung 22 parallel zur Oberfläche des Regalbodens 59 verläuft. Um in der gezeigten Orientierung der Halterung 1 ein sattes Anliegen der Halterung 1 am Regalboden 59 zu ermöglichen, sind Rippenanschläge 62 vorgesehen. Diese sind am Beginn der ersten Rippe 31 jeder Rippenzeile 34 und am Ende der letzten Rippe 31 jeder Rippenzeile 34 angeordnet und stehen von den Rippen 31 in der dritten Richtung 26 ab. Die Halterung 1 ist so auf den Träger 39 aufgeschoben, dass der Verbindungssteg 48 zwischen den Rippenanschlägen 62 einer Rippenzeile 34 angeordnet ist. Die Halterung 1 kann dann soweit in Richtung 26 auf den Träger 39 bzw. die Befestigungsabschnitte 42, 43 aufgeschoben werden, bis die Rippenanschläge 62 an dem Regalboden 59 anstehen. Indem die den Regalboden 59 kontaktierenden Rippenanschläge 62 in Richtung 22 wesentlich weiter voneinander beabstandet sind als die Befestigungsabschnittsbreite 44 groß ist, wird ein satteres, stabileres Anliegen der Halterung 1 am Regalboden 59 erzielt als es der Fall wäre, wenn nur der Verbindungssteg 48 am Regalboden 59 einerseits und an den Rippen 31 andererseits anliegen würde und die Rippen 31 den Regalboden 59 nicht direkt kontaktieren würden.

In der axonometrischen Ansicht der Fig. 21 ist eine am Träger 39 montierte Halterung 1 gezeigt, die gegenüber der in Fig. 18 gezeigten Montage eine um 90° gedrehte, hochkante Orientierung aufweist. Da die zwei Lücken 32 pro Rippenzeile 34 nicht genau mittig, sondern in der ersten Richtung 22 gesehen etwas versetzt zur Mitte der Rippenzeile 34 angeordnet sind (vgl. Fig. 17), ergibt sich bei einer um 180° gedrehten Montage eine hochkante Positionierung der Halterung 1 am Träger 39, die zur in Fig. 21 gezeigten Position in der ersten Richtung 22 parallel verschoben ist. Es sei bemerkt, dass die Rippenanschläge 62 bzw. die Rippen 31 in den hochkanten Orientierungen der Halterung 1 den Regalboden 59 nicht berühren. Stattdessen liegt nur der Verbindungssteg 48 am Regalboden 59 - und auch an den Rippen 31 - an.

Fig. 22 zeigt schließlich eine zur Fig. 21 korrespondierende Seitenansicht, analog zu Fig. 19. Dabei ist der Träger 39 am Regalboden 59 festgeklemmt. Hierzu weist der Träger 39 einen ersten Klemmarm 40 und einen zweiten Klemmarm 41 auf. Durch Aufschieben des Trägers 39 auf den Regalboden 59 wird insbesondere der zweite Klemmarm 41 elastisch verformt, wodurch der Träger 39 am Regalboden durch Klemmung lösbar fixiert wird. Vorzugsweise ist der Träger 39 einstückig aus einem elastischen Material, besonders bevorzugt aus Edelstahl gefertigt.

In den gezeigten Ausführungsbeispielen schließt der erste Befestigungsabschnitt 42 unmittelbar an den ersten Klemmarm 40 an und der zweite Befestigungsabschnitt 43 unmittelbar an den zweiten Klemmarm 41.

Die Halterung 1 und der Träger 39 bilden ein Anzeigesystem, das zur Anzeige von Informationen, vorzugsweise betreffend Waren, die auf dem Regalboden 59 angeordnet sind, besonders bevorzugt zur Preisauszeichnung verwendet werden kann.

### BEZUGSZEICHENLISTE

- 1: Halterung
- 2: Basisteil
- 3: Stirnseite des Basisteils
- 4: Wandelement
- 5: Rahmenelement
- 6: Vorspringender Teil des Rahmenelements
- 7: Spalt
- 8: Rückhalteelement
- 9: Freigabeposition des Rückhalteelements
- 10: Sperrposition des Rückhalteelements
- 11: Öffnung
- 12: Kontaktstück des Rückhalteelements
- 13a: erste Seite einer Umfangslinie der Stirnseite des Basisteils
- 13b: zweite Seite der Umfangslinie der Stirnseite
- 13c: dritte Seite der Umfangslinie der Stirnseite
- 13d: vierte Seite der Umfangslinie der Stirnseite
- 14: Durchbruch
- 15: Anschlag eines Preismoduls
- 16: Unterteilungselement
- 17: Abstand des Unterteilungselements von der Stirnseite des Basisteils
- 18: Stirnseite des Rahmenelements
- 19: Aufdruckabschnitt
- 20: Breite des Aufdruckabschnitts
- 21: Höhe des Aufdruckabschnitts
- 22: Erste Richtung
- 23: Zweite Richtung
- 24: Breite eines Abschnitts des Rahmenelements
- 25: Höhe eines Abschnitts des Rahmenelements
- 26: Dritte Richtung
- 27: Blatt
- 28: Preismodul
- 29: Spalttiefe
- 30: Rückseite des Basisteils
- 31: Rippe
- 32: Lücke zwischen zwei Rippen
- 33: Rippenspalte
- 34: Rippenzeile
- 35: Lückenhöhe
- 36: Lückenbreite
- 37: Lückentiefe
- 38, 38': Lückenabstand
- 39: Träger
- 40: Erster Klemmarm des Trägers
- 41: Zweiter Klemmarm des Trägers
- 42: Erster Befestigungsabschnitt des Trägers
- 43: Zweiter Befestigungsabschnitt des Trägers
- 44: Befestigungsabschnittsbreite
- 45: Befestigungsabschnittshöhe
- 46: Befestigungsabschnittstiefe
- 47: Abstand zwischen erstem und zweitem Befestigungsabschnitt
- 48: Verbindungssteg zwischen erstem und zweitem Befestigungsabschnitt
- 59: Regalboden
- 60: Rippenbreite
- 61: Rippenhöhe
- 62: Rippenanschlag
- 63: Vom Träger weg weisende Seite des ersten Befestigungsabschnitts
- 64: Vom Träger weg weisende Seite des zweiten Befestigungsabschnitts

## Patentansprüche

1. Halterung (1) für ein Anzeigeelement (27), die Halterung (1) umfassend einen Basisteil (2) mit einer Stirnseite (3), mindestens ein Wandelement (4), das von der Stirnseite (3) absteht, und mindestens ein Rahmenelement (5), das an das mindestens eine Wandelement (4) anschließt und von diesem zumindest abschnittsweise mit mindestens einem vorspringenden Teil (6) absteht, die Halterung (1) weiters umfassend mindestens einen Spalt (7), welcher durch die Stirnseite (3) des Basisteils (2), das mindestens eine Wandelement (4) und den mindestens einen vorspringenden Teil (6) ausgebildet ist und in welchen das Anzeigeelement (27) von einer vierten Seite (13d) einer Umfangslinie der Stirnseite (3) her einschiebbar ist, um das Anzeigeelement (27) in eine Halteposition überzuführen, in welcher das Anzeigeelement (27) in der Halterung (1) gehalten ist, **dadurch gekennzeichnet, dass** mindestens ein Rückhalteelement (8) vorgesehen ist, welches mit dem mindestens einen Wandelement (4) und/oder dem mindestens einen Rahmenelement (5) verbunden und zwischen einer Sperrposition (10) und einer Freigabeposition (9) hin und her bewegbar ist, wobei in der Freigabeposition (9) eine parallel zur vierten Seite (13d) der Umfangslinie der Stirnseite (3) verlaufende Öffnung (11) zwischen dem Basisteil (2) und dem mindestens einen Rückhalteelement (8) ausgebildet ist, durch die das Anzeigeelement (27) in zumindest einen Abschnitt des mindestens einen Spalts (7) hinein und aus dem zumindest einen Abschnitt des mindestens einen Spalts (7) heraus schiebbar ist, um in die oder aus der Halteposition geführt zu werden, und wobei in der Sperrposition (10) das mindestens eine Rückhalteelement (8) die Öffnung (11) zumindest abschnittsweise ausfüllt, um ein Schieben des Anzeigeelements (27) durch die Öffnung (11) zu blockieren und wobei sich das Rückhalteelement (8) entlang der vierten Seite (13d) zwischen zwei einander gegenüberliegenden Abschnitten des vorspringenden Teils (6) des Rahmenelementes (5) erstreckt und diese Abschnitte miteinander verbindet.

2. Halterung (1) nach Anspruch 1, **dadurch gekennzeichnet, dass** das Rückhalteelement (8) elastisch ausgeführt und vorgespannt ist, um selbsttätig von der Freigabeposition (9) in die Sperrposition (10) zu wechseln.

3. Halterung (1) nach einem der Ansprüche 1 bis 2, **dadurch gekennzeichnet, dass** mindestens ein Kontaktstück (12) des mindestens einen Rückhalteelements (8) vorgesehen ist, welches vom mindestens einen Rückhalteelement (8) absteht und in der Sperrposition (10) den Basisteil (2), vorzugsweise dessen Stirnseite (3) kontaktiert.

4. Halterung nach Anspruch 3, **dadurch gekennzeichnet, dass** das mindestens eine Kontaktstück (12) des mindestens einen Rückhalteelements (8) einen sich in Richtung des Basisteils (2) verjüngenden Querschnitt aufweist.

5. Halterung nach Anspruch 4, **dadurch gekennzeichnet, dass** der sich verjüngende Querschnitt des mindestens einen Kontaktstücks (12) des mindestens einen Rückhalteelements (8) normal auf die Stirnseite (3) des Basisteils (2) und normal auf die vierte Seite (13d) der Umfangsseite der Stirnseite (3) steht.

6. Halterung (1) nach einem der Ansprüche 1 bis 5, **dadurch gekennzeichnet, dass** mindestens ein Kontaktstück des Basisteils (2) vorgesehen ist, welches vom Basisteil (2), vorzugsweise von dessen Stirnseite (3), absteht und in der Sperrposition (10) das Rückhalteelement (8) kontaktiert.

7. Halterung (1) nach einem der Ansprüche 1 bis 6, **dadurch gekennzeichnet, dass** die Halterung (1) einstückig ausgeführt ist.

8. Halterung (1) nach einem der Ansprüche 1 bis 7, **dadurch gekennzeichnet, dass** die Halterung (1) aus Kunststoff gefertigt ist.

9. Halterung nach einem der Ansprüche 1 bis 8, **dadurch gekennzeichnet, dass** das mindestens eine Rahmenelement (5) eine Stirnseite (18) aufweist, die mindestens einen Aufdruckabschnitt (19) umfasst, der eine in einer ersten Richtung (22) gemessene Breite (20) und eine in einer zweiten Richtung (23) gemessene Höhe (21) aufweist, wobei die erste Richtung (22) und die zweite Richtung (23) quer, vorzugsweise normal zueinander stehen, und dass die Breite (20) des mindestens einen Aufdruckabschnitts (19) größer ist als die Breite (24) eines Abschnitts des mindestens einen Rahmenelements (5), welcher in der zweiten Richtung (23) gesehen unmittelbar an den mindestens einen Aufdruckabschnitt (19) anschließt, und/oder dass die Höhe (21) des mindestens einen Aufdruckabschnitts (19) größer ist als die Höhe (25) eines Abschnitts des mindestens einen Rahmenelements (5), welcher in der ersten Richtung (22) gesehen unmittelbar an den mindestens einen Aufdruckabschnitt (19) anschließt.

10. Halterung (1) nach einem der Ansprüche 1 bis 9, **dadurch gekennzeichnet, dass** zur Befestigung der Halterung (1) an einem Träger (39) eine Vielzahl von Rippen (31) vorgesehen ist, welche Rippen (31) von einer Rückseite (30) des Basisteils (2) abstehend angeordnet sind, wobei die Rückseite (30) gegenüberliegend zur Stirnseite (3) des Basisteils (2) angeordnet ist und wobei zwischen den Rippen (31) mindestens eine Lücke (32) zur Aufnahme mindestens eines Befestigungsabschnitts (42, 43) des Trägers (39) vorgesehen ist.

11. Halterung nach Anspruch 10, **dadurch gekennzeichnet, dass** die Rippen (30) sowohl in einer ersten Richtung (22) gesehen als auch in einer zweiten Richtung (23) gesehen hintereinander angeordnet und durch die mindestens eine Lücke (32) voneinander getrennt sind, wobei die erste Richtung (22) und die zweite Richtung (23) quer zueinander stehen und in der ersten Richtung und/oder in der zweiten Richtung (23) gesehen vorzugsweise mindestens zwei Lücken (32) hintereinander angeordnet sind.

12. Halterung (1) nach Anspruch 11, **dadurch gekennzeichnet, dass** die mindestens eine Lücke (32), die zwischen zwei in der ersten Richtung (22) unmittelbar aufeinander folgenden Rippen (30) angeordnet ist, eine Lückenbreite (36) aufweist, die genauso groß ist wie eine Lückenhöhe (35), welche die mindestens eine Lücke (32), die zwischen zwei in der zweiten Richtung (23) unmittelbar aufeinander folgen Rippen (30) angeordnet ist, aufweist.

13. Halterung (1) nach Anspruch 12, **dadurch gekennzeichnet, dass** in der ersten Richtung und/oder in der zweiten Richtung (23) gesehen mindestens zwei Lücken (32) hintereinander angeordnet sind und zwei in der ersten Richtung (22) unmittelbar aufeinander folgende Lücken (32) einen parallel zur ersten Richtung (22) gemessenen Abstand (38') aufweisen, der ein ganzzahliges Vielfaches, vorzugsweise das Dreifache eines Abstands (38) ist, den zwei in der zweiten Richtung (23) unmittelbar aufeinander folgende Lücken (32) parallel zur zweiten Richtung (23) gemessen aufweisen.

14. Halterung (1) nach einem der Ansprüche 11 bis 13, **dadurch gekennzeichnet, dass** die Anzahl der Rippen (31), die in erster Richtung (22) gesehen hintereinander angeordnet sind, kleiner ist als die Anzahl der Rippen (31), die in zweiter Richtung (23) gesehen hintereinander angeordnet sind.

15. Halterung (1) nach einem der Ansprüche 10 bis 14, **dadurch gekennzeichnet, dass** die Rippen (31) normal von der Rückseite (30) des Basisteils abstehen.

16. Halterung (1) nach einem der Ansprüche 11 bis 15, **dadurch gekennzeichnet, dass** die Rippen (31) mit einer Grundfläche an die Rückseite (30) des Basisteils (2) anschließen, welche Grundfläche sich in der ersten Richtung (22) mit einer Breite (60) und in der zweiten Richtung (23) mit einer Höhe (61) erstreckt, wobei die Breite (60) und die Höhe (61) der Grundfläche mindestens einer Rippe (31) gleich groß sind.

17. Halterung (1) nach einem der Ansprüche 11 bis 16, **dadurch gekennzeichnet, dass** mindestens ein Anschlag (62) vorgesehen ist, dass der mindestens eine Anschlag (62) auf mindestens einer Rippe (31) und von dieser abstehend angeordnet ist und dass der mindestens eine Anschlag (62) vorzugsweise in der ersten Richtung (22) und/oder in der zweiten Richtung (23) gesehen im Bereich eines Anfangs einer ersten Rippe (31) und/oder im Bereich eines Endes einer letzten Rippe (31) angeordnet ist.

## Claims

1. Mount (1) for a display element (27), the mount (1) comprising a base part (2) with an end face (3), at least one wall element (4) projecting from the end face (3), and at least one frame element (5) adjoining the at least one wall element (4) and projecting therefrom at least in sections with at least one projecting part (6), the mount (1) further comprising at least one gap (7) formed by the end face (3) of the base part (2), the at least one wall element (4) and the at least one projecting part (6) and into which the display element (27) can be inserted from a fourth side (13d) of a circumferential line of the end face (3) in order to transfer the display element (27) into a holding position in which the display element (27) is held in the mount (1), **characterized in that** at least one retaining element (8) is provided, which is connected to the at least one wall element (4) and/or the at least one frame element (5) and is movable back and forth between a locking position (10) and a release position (9), wherein in the release position (9) an opening (11) extending parallel to the fourth side (13d) of the circumferential line of the end face (3) is formed between the base part (2) and the at least one retaining element (8), through which the display element (27) can be slided into at least one section of the at least one gap (7) and out of the at least one section of the at least one gap (7) in order to be guided into or out of the holding position, and wherein in the locking position (10) the at least one retaining element (8) fills the opening (11) at least in sections in order to block a sliding of the display element (27) through the opening (11), and wherein the retaining element (8) extends along the fourth side (13d) between two mutually opposite sections of the projecting part (6) of the frame element (5) and interconnects these sections.

2. Mount (1) according to claim 1, **characterized in that** the retaining element (8) is designed to be elastic and pretensioned to autonomously change from the release position (9) to the locking position (10).

3. Mount (1) according to one of the claims 1 to 2, **characterized in that** at least one contact piece (12) of the at least one retaining element (8) is provided which protrudes from the at least one retaining element (8) and in the locking position (10) contacts the base part (2), preferably the end face (3) thereof.

4. Mount according to claim 3, **characterized in that** the at least one contact piece (12) of the at least one retaining element (8) has a cross-section tapering in the direction of the base part (2).

5. Mount according to claim 4, **characterized in that** the tapered cross-section of the at least one contact piece (12) of the at least one retaining element (8) is normal to the end face (3) of the base part (2) and normal to the fourth side (13d) of the circumferential side of the end face (3).

6. Mount (1) according to one of the claims 1 to 5, **characterized in that** at least one contact piece of the base part (2) is provided which protrudes from the base part (2), preferably from the end face (3) thereof, and contacts the retaining element (8) in the locking position (10).

7. Mount (1) according to one of the claims 1 to 6, **characterized in that** the mount (1) is made in one piece.

8. Mount (1) according to one of the claims 1 to 7, **characterized in that** the mount (1) is made of plastic.

9. Mount according to one of the claims 1 to 8, **characterized in that** the at least one frame element (5) has an end face (18) which comprises at least one imprint section (19) having a width (20) measured in a first direction (22) and a height (21) measured in a second direction (23), wherein the first direction (22) and the second direction (23) are transversely, preferably normally, to each other, and that the width (20) of the at least one imprint section (19) is greater than the width (24) of a section of the at least one frame element (5), which, as viewed in the second direction (23), directly adjoins the at least one imprint section (19), and/or that the height (21) of at least an imprint section (19) is greater than the height (25) of a section of the at least one frame element (5), which, as viewed in the first direction (22), directly adjoins the at least one imprint section (19).

10. Mount (1) according to one of the claims 1 to 9, **characterized in that** for fixing the mount (1) on a support (39) a plurality of ribs (31) is provided, which ribs (31) are arranged protruding from a rear side (30) of the base part (2), wherein the rear side (30) is arranged opposite to the end face (3) of the base part (2) and wherein between the ribs (31) at least one gap (32) for receiving at least one fastening section (42, 43) of the support (39) is provided.

11. Mount according to claim 10, **characterized in that** the ribs (30), as viewed both in a first direction (22) and also in a second direction (23), are arranged one behind the other and are separated by the at least one gap (32), wherein the first direction (22) and the second direction (23) are transverse to each other and, as viewed in the first direction and/or in the second direction (23), preferably at least two gaps (32) are arranged one behind the other.

12. Mount (1) according to claim 11, **characterized in that** the at least one gap (32), which is arranged between two ribs (30) immediately successive in the first direction (22), has a gap width (36) which is just as large as a gap height (35), wherein the at least one gap (32) arranged between two ribs (30) immediately successive in the second direction (23) has the gap height (35).

13. Mount (1) according to claim 12, **characterized in that** as viewed in the first direction and/or in the second direction (23), at least two gaps (32) are arranged one behind the other and two gaps (32) immediately successive in the first direction (22) have a distance (38') measured parallel to the first direction (22), which distance is an integer multiple, preferably three times thereof, of a distance (38) which two gaps (32) immediately successive in the second direction (23) have as measured parallel to the second direction (23).

14. Mount (1) according to one of the claims 11 to 13, **characterized in that** the number of ribs (31) which are arranged one behind the other in the first direction (22) is smaller than the number of ribs which are arranged one behind the other in the second direction (23).

15. Mount (1) according to one of the claims 10 to 14, **characterized in that** the ribs (31) project normally from the rear side (30) of the base part.

16. Mount (1) according to one of the claims 11 to 15, **characterized in that** the ribs (31) adjoin the rear side (30) of the base part (2) with a base area, which base area extends in the first direction (22) with a width (60) and in the second direction (23) with a height (61), wherein the width (60) and the height (61) of the base area of at least one rib (31) are equally large.

17. Mount (1) according to one of the claims 11 to 16, **characterized in that** at least one stop (62) is provided, that the at least one stop (62) is arranged on at least one rib (31) and projects therefrom, and that the at least one stop (62), as preferably viewed in the first direction (22) and/or in the second direction (23), is arranged in the region of a beginning of a first rib (31) and/or in the region of an end of a last rib (31).

## Revendications

1. Monture (1) pour un élément d'affichage (27), laquelle monture (1) comprend une partie de base (2) avec une face frontale (3), au moins un élément de paroi (4) qui dépasse de la face frontale (3) et au moins un élément de cadre (5) qui se raccorde à l'au moins un élément de paroi (4) et qui dépasse au moins en partie de celui-ci avec au moins une partie en saillie (6), la monture (1) comprenant en outre au moins une fente (7) formée par la face frontale (3) de la partie de base (2), l'au moins un élément de paroi (4) et l'au moins une partie en saillie (6) et dans laquelle l'élément d'affichage (27) peut être inséré par un quatrième côté (13d) d'une ligne de périmètre de la face frontale (3) pour amener l'élément d'affichage (27) dans une position de maintien dans laquelle l'élément d'affichage (27) est retenu dans la monture (1), **caractérisée en ce qu'**il est prévu au moins un élément de rétention (8) qui est relié à l'au moins un élément de paroi (4) et/ou à l'au moins un élément de cadre (5) et peut être déplacé en va-et-vient entre une position de blocage (10) et une position de libération (9), une ouverture (11) parallèle au quatrième côté (13d) de la ligne de périmètre de la face frontale (3) étant formée dans la position de libération (9) entre la partie de base (2) et l'au moins un élément de rétention (8), à travers laquelle l'élément d'affichage (27) peut être inséré dans au moins une partie de l'au moins une fente (7) et retiré de l'au moins une partie de l'au moins une fente (7) pour l'amener dans la position de maintien ou l'en retirer, et l'ouverture (11) remplissant au moins en partie l'au moins un élément de rétention (8) dans la position de blocage (10) afin de bloquer une translation de l'élément d'affichage (27) à travers l'ouverture (11) et l'élément de rétention (8) s'étendant le long du quatrième côté (13d) entre deux parties se faisant face de la partie en saillie (6) de l'élément de cadre (5) et reliant ces parties entre elles.

2. Monture (1) selon la revendication 1, **caractérisée en ce que** l'élément de rétention (8) est élastique et précontraint de façon à passer de lui-même de la position de libération (9) à la position de blocage (10).

3. Monture (1) selon l'une des revendications 1 à 2, **caractérisée en ce qu'**il est prévu au moins une pièce de contact (12) de l'au moins un élément de rétention (8) qui dépasse de l'au moins un élément de rétention (8) et vient en contact avec la partie de base (2), de préférence la face frontale (3) de celle-ci, dans la position de blocage (10).

4. Monture selon la revendication 3, **caractérisée en ce que** l'au moins une pièce de contact (12) de l'au moins un élément de rétention (8) présente une section qui se resserre en direction de la partie de base (2).

5. Monture selon la revendication 4, **caractérisée en ce que** la section qui se resserre de l'au moins une pièce de contact (12) de l'au moins un élément de rétention (8) est perpendiculaire à la face frontale (3) de la partie de base (2) et perpendiculaire au quatrième côté (13d) du périmètre de la face frontale (3).

6. Monture (1) selon l'une des revendications 1 à 5, **caractérisée en ce qu'**il est prévu au moins une pièce de contact de la partie de base (2) qui dépasse de la partie de base (2), de préférence de la face frontale (3) de celle-ci, et vient en contact avec l'élément de rétention (8) dans la position de blocage (10).

7. Monture (1) selon l'une des revendications 1 à 6, **caractérisée en ce que** la monture (1) est réalisée d'une pièce.

8. Monture (1) selon l'une des revendications 1 à 7, **caractérisée en ce que** la monture (1) est faite de matière plastique.

9. Monture selon l'une des revendications 1 à 8, **caractérisée en ce que** l'au moins un élément de cadre (5) présente une face frontale (18) qui comprend au moins une partie imprimable (19) qui présente une largeur (20) mesurée dans une première direction (22) et une hauteur (21) mesurée dans une deuxième direction (23), la première direction (22) et la deuxième direction (23) étant transversales l'une par rapport à l'autre, de préférence perpendiculaires, et **en ce que** la largeur (20) de l'au moins un partie imprimable (19) est plus grande que la largeur (24) d'une partie de l'au moins un élément de cadre (5) qui se raccorde directement à l'au moins une partie imprimable (19), vu dans la deuxième direction (23), et/ou **en ce que** la hauteur (21) de l'au moins un partie imprimable (19) est plus grande que la hauteur (25) d'une partie de l'au moins un élément de cadre (5) qui se raccorde directement à l'au moins une partie imprimable (19), vu dans la première direction (22).

10. Monture (1) selon l'une des revendications 1 à 9, **caractérisée en ce qu'**en vue de la fixation de la monture (1) sur un support (39), il est prévu un grand nombre de nervures (31), lesquelles nervures (31) dépassent d'une face arrière (30) de la partie de base (2), la face arrière (30) étant disposée à l'opposé de la face frontale (3) de la partie de base (2) et au moins un interstice (32) étant prévu entre les nervures (31) pour recevoir au moins une partie de fixation (42, 43) du support (39).

11. Monture selon la revendication 10, **caractérisée en ce que** les nervures (30), vues dans une première direction (22) aussi bien que dans une deuxième direction (23), sont disposées les unes derrière les autres et séparées les unes des autres par l'au moins un interstice (32), la première direction (22) et la deuxième direction (23) étant transversales l'une par rapport à l'autre et au moins deux interstices (32) étant de préférence disposés l'un derrière l'autre dans la première direction et/ou dans la deuxième direction (23).

12. Monture (1) selon la revendication 11, **caractérisée en ce que** l'au moins un interstice (32) disposé entre deux nervures (30) qui se suivent immédiatement dans la première direction (22) a une largeur d'interstice (36) exactement égale à une hauteur d'interstice (35) que présente l'au moins un interstice (32) disposé entre deux nervures (30) qui se suivent immédiatement dans la deuxième direction (23).

13. Monture (1) selon la revendication 12, **caractérisée en ce qu'**au moins deux interstices (32) sont disposés l'un derrière l'autre dans la première direction et/ou dans la deuxième direction (23) et deux interstices (32) qui se suivent immédiatement dans la première direction (22) présentent une distance (38') mesurée parallèlement à la première direction (22) qui est un multiple entier, de préférence le triple, d'une distance (38) qui sépare deux interstices (32) se suivant immédiatement dans la deuxième direction (23) parallèlement à la deuxième direction (23).

14. Monture (1) selon l'une des revendications 11 à 13, **caractérisée en ce que** le nombre de nervures (31) disposées les unes derrière les autres dans la première direction (22) est plus petit que le nombre des nervures (31) disposées les unes derrière les autres dans la deuxième direction (23).

15. Monture (1) selon l'une des revendications 10 à 14, **caractérisée en ce que** les nervures (31) dépassent perpendiculairement de la face arrière (30) de la partie de base.

16. Monture (1) selon l'une des revendications 11 à 15, **caractérisée en ce que** les nervures (31) se raccordent par une surface de base à la face arrière (30) de la partie de base (2), laquelle surface de base s'étend dans la première direction (22) sur une largeur (60) et dans la deuxième direction (23) sur une hauteur (61), la largeur (60) et la hauteur (61) de la surface de base d'au moins une nervure (31) étant de la même grandeur.

17. Monture (1) selon l'une des revendications 11 à 16, **caractérisée en ce qu'**au moins une butée (62) est prévue, **en ce que** l'au moins une butée (62) est disposée sur au moins une nervure (31) et s'écarte de celle-ci et **en ce que** l'au moins une butée (62) est de préférence disposée, vue dans la première direction (22) et/ou dans la deuxième direction (23), au niveau d'un début d'une première nervure (31) et/ou au niveau d'une fin d'une dernière nervure (31).
